# FASCICULE DE BREVET EUROPEEN

(11) **EP 0 719 368 B1**
(45) Date de publication et mention de la délivrance du brevet: **26.11.1997**
(21) Numéro de dépôt: 94926964.1
(22) Date de dépôt: 08.09.1994
(51) Int. Cl.: E04H 6/30, E04H 6/18

(54) **INSTALLATION MECANISEE AUTOMATIQUE DE STOCKAGE D'OBJETS**
AUTOMATISCHE MECHANISCHE ANLAGE ZUM ABSTELLEN VON OBJEKTEN, INSBESONDERE KRAFTFAHRZEUGEN
AUTOMATIC MECHANIZED SYSTEM FOR THE STORAGE OF OBJECTS

(30) Priorité: 15.09.1993 FR 9311189
(43) Date de publication de la demande: 03.07.1996
(73) Titulaire: Ebstein, Simon, F-31170 Tournefeuille (FR)
(72) Inventeur: Ebstein, Simon, F-31170 Tournefeuille (FR)
(74) Mandataire: Epstein, Henri
(86) Numéro de dépôt international: FR9401057
(87) Numéro de publication internationale: WO9508037

(56) Documents cités:
- DE-U- 8 715 863
- FR-A- 1 566 540
- FR-A- 2 670 237
- GB-A- 709 513

## Description

### Domaine technique

La présente invention concerne une installation mécanisée à gestion automatisée pour le stockage d'objets selon le préambule de la revendication 1 tels que des véhicules automobiles ou des conteneurs, du type comportant un chariot autonome pour le transport de l'objet le long d'une piste de circulation, et des cellules de rangement de part et d'autre de la piste de circulation dans lesquelles le chariot vient décharger l'objet transporté.

### Etat de la technique

Il existe actuellement de nombreuses conceptions de parcs de stationnement automatisés dans lesquels les véhicules automobiles sont convoyés sans occupant d'une aire d'entrée vers une cellule de rangement, puis amenés à la demande jusqu'à une aire de sortie où le propriétaire reprend possession de son véhicule.

Cette technique est particulièrement décrite dans le brevet français 90/15547 qui a trait à une installation mécanisée pour le stockage de véhicules automobiles du type mentionné ci-dessus comportant une unité centrale de gestion, une piste de circulation formant un circuit fermé doté de deux couloirs longitudinaux de circulation et de cellules de rangement réparties suivant un angle de 45° de part et d'autre de chaque couloir de circulation de façon à ce que les deux rangées disposées entre les couloirs soient juxtaposées.

Un chariot comportant un châssis sur roues est doté de moyens d'entraînement autonomes, de moyens de guidage et de moyens d'aiguillage adaptés pour permettre de déplacer le chariot le long de la piste de circulation et de l'amener respectivement à pénétrer dans les cellules de rangement. Le chariot est équipé de moyens de chargement et de déchargement aptes à saisir et déposer un objet lorsque le chariot est disposé à l'intérieur d'une cellule, ces moyens coopérant avec deux râteliers fixes longitudinaux disposés en vis-à-vis et constitués, chacun, de barres fixes horizontales, parallèles et espacées, ces râteliers étant agencés pour délimiter un espace central libre entre les extrémités des barres fixes, le tout grâce à l'unité centrale de gestion qui est apte à gérer le fonctionnement de chaque chariot et l'actionnement des moyens de chargement et de déchargement.

Bien que l'installation décrite ci-dessus constitue une amélioration importante par rapport aux systèmes antérieurs du fait que l'autonomie des chariots se déplaçant facilement grâce à des moyens de guidage et la disposition des cellules de rangement en épis, permettent un gain de places de stationnement par rapport aux systèmes antérieurs, des cycles de stockage et retrait très courts et une énergie nécessaire réduite, une telle installation ne permet pas un rangement optimal du nombre de véhicules pour une surface donnée du fait qu-'il est nécessaire de disposer d'une piste de circulation relativement large permettant au chariot de tourner lorsqu'il est introduit dans une cellule pour y décharger ou charger un véhicule.

### Exposé de l'invention

C'est pourquoi le but principal de l'invention est de réaliser une installation mécanisée de stockage d'objets dont le nombre de places de stationnement par rapport à la surface est maximum.

Un autre but de l'invention est de réaliser une installation mécanisée de stockage de véhicules automobiles dans laquelle la largeur de la piste de circulation nécessaire au chariot de transport des véhicules est réduite à celle du chariot.

Par conséquent, l'objet de l'invention est une installation mécanisée à gestion automatisée pour le stockage d'objets tels que des véhicules automobiles ou des conteneurs, du type décrit ci-dessus en référence au brevet 90/15547, mais dans laquelle les cellules de rangement sont disposées de telle sorte qu'elles sont orientées longitudinalement selon un angle compris entre 30° et 60° par rapport à la piste de circulation, et le chariot dispose d'un moyen de pivotement pour faire pivoter le chariot se déplaçant sur la piste de circulation autour du point d'intersection entre l'axe de symétrie de la piste de circulation et l'axe de symétrie de la cellule dans laquelle doit être chargé ou déchargé l'objet de manière à amener les moyens de guidage du chariot le long de l'axe de symétrie de la cellule pour faire pénétrer le chariot dans celle-ci et procéder au chargement ou au déchargement de l'objet.

Selon un autre objet de l'invention, le moyen de pivotement comprend un élément vertical sans contact avec le sol lorsque le chariot se déplace et pouvant être abaissé et prendre appui au sol à l'intersection de la piste de circulation et de l'axe de symétrie de la cellule dans laquelle doit être chargé ou déchargé l'objet, et un moyen d'entraînement faisant pivoter le chariot autour de l'élément de pivotement de manière à amener les moyens de guidage du chariot le long de l'axe de symétrie de la cellule pour y faire pénétrer le chariot et procéder au chargement ou au déchargement de l'objet.

### Brève description des dessins

Les buts, objets et caractéristiques de l'invention apparaîtront plus clairement à la lecture de la description suivante faite en référence aux dessins dans lesquels
la figure 1 représente schématiquement un parc de stationnement mettant en oeuvre un mode de réalisation préféré de l'invention
la figure 2 représente une vue de côté d'un chariot transportant un véhicule automobile dans une installation selon la présente invention,
la figure 3 représente une vue de dessous d'un chariot utilisé dans l'installation selon la présente invention,
la figure 4 est une vue schématique de l'avant d'un chariot avec sa partie mobile en position basse,
la figure 5 est une vue schématique de l'avant d'un chariot se trouvant à l'intérieur d'une cellule de rangement, avec sa partie mobile en position haute,
la figure 6 montre de façon schématique le mouvement de pivotement effectué par un chariot avant de pénétrer dans une cellule de rangement, et
la figure 7 illustre l'avantage procuré par le mouvement de pivotement d'un chariot utilisé dans une installation selon l'invention, par rapport au mouvement du chariot selon la technique antérieure.

### Description détaillée de l'invention

La figure 1 représente un parc de stationnement de véhicules automobiles mettant en oeuvre l'invention. A l'entrée du parc, deux ascenseurs ou monte-charge 10 et 12 ont été représentés. Bien évidemment ces ascenseurs ne sont que de simples sas d'entrée-sortie si le parc ne dispose que d'un étage. A la sortie de chaque ascenseur (ou de sas) se trouve une piste de circulation matérialisée par le rail de guidage 14 ou 16. Sur la première piste de circulation 14 se trouve un chariot 18 venant de charger un véhicule automobile monté (ou descendu) par l'ascenseur 10 ou venant de décharger un véhicule automobile dans une des cellules de rangement disposées selon un angle de 45° par rapport à la piste de circulation, par exemple la cellule 20 représentée comme contenant un véhicule sur la figure.

La deuxième piste de circulation matérialisée par le rail de guidage 16 dispose également d'un chariot de transport de véhicule. Ce chariot 22 a été représenté en position de chargement ou de déchargement dans une des deux cellules de rangement 24 ou 26. Comme pour le chariot 18, le chariot 20 se déplace grâce à un rail de guidage. Arrivé au droit de la cellule désignée 24 ou 26, c'est à dire lorsque le centre du chariot qui comporte un élément de pivotement, se trouve à l'intersection du rail de guidage 16 de la piste de circulation et du rail de guidage 28 se trouvant à l'axe de symétrie de la cellule (faisant un angle de 45° par rapport à la piste de circulation 16) le chariot est forcé à pivoter sur lui-même au moyen de l'élément de pivotement prenant appui au sol. Lorsque le pivotement est achevé, le chariot se trouve dans la position représentée sur la figure dans laquelle le chariot est guidé le long du rail de guidage 28. Il est ensuite mis en mouvement pour pénétrer dans la cellule de rangement 24 ou 26 de façon à procéder au chargement ou au déchargement d'un véhicule automobile .

Les chariots de transport des véhicules sont représentés schématiquement sur les figures 2, 3 et 4. Comme illustré sur la figure 2 montrant un chariot vu de côté, chaque chariot comporte un châssis 30 supporté par 4 roues porteuses montées folles dont deux d'entre elles, 32 et 34, ont été montrées sur la figure 2. Si on se reporte à la figure 3 montrant le chariot vu de dessous, on voit le châssis 30 selon une forme particulière avec une partie centrale étroite et 4 longerons portant chacun les 4 roues montées folles 32, 34, 36 et 38

Le chariot dispose également de deux roues motrices 40 et 42 montées sur des essieux 44 et 46. Les roues motrices 40 et 42 sont entraînées en rotation avant ou arrière au moyen d'un moteur 48.

Le chariot comporte également un support mobile 50 porté par deux vérins 52 et 54 agencés verticalement sur le châssis 30. Comme on le voit plus nettement sur la figure 4 représentant le chariot vu de l'avant, ce support se compose d'une structure centrale longitudinale 56 et deux séries de barres horizontales parallèles et espacées 58, s'étendant orthogonalement de part et d'autre de la structure centrale 56.

Le chariot dispose aussi sous chacune des parties avant et arrière du châssis 30, d'un galet de guidage 60 en caoutchouc agencé pour se déplacer dans un rail de guidage 14 ou 16 (voir figure 1). Le galet de guidage 60 est commandé à l'aide d'un vérin 62 ou 64. Lorsque le chariot se déplace grâce à ses roues motrices 40 et 42 entraînées par le moteur 48, il reste au centre de la piste de circulation grâce au galet de guidage 60 en position basse dans le rail de guidage 14 ou 16 . Lorsque le chariot est arrivé au droit de la cellule de rangement et que l'on procède au pivotement, les galets de guidage sont remontés au-dessus du sol à l'aide des vérins 62 et 64, de sorte que le chariot puisse pivoter. Après pivotement, lorsque le chariot se trouve dans l'alignement de l'axe de la cellule, les galets de guidage sont descendus dans les rails de guidage, par exemple le rail 28 sur la figure 1, de la cellule pour pouvoir déplacer le chariot vers l'avant ou vers l'arrière à l'intérieur d'une des cellules.

Le système de chargement et de déchargement de l'invention est identique à celui décrit dans le brevet français 90/15547. Dans ce système, chaque cellule de rangement représentée sur la figure 5 par l'espace entre les cloisons 66 et 68, ainsi que chaque ascenseur s'il en existe (sauf si le parc n'a qu'un étage), comporte deux râteliers fixes 70 et 70' fixés intérieurement sur les cloisons, disposés en vis-à-vis, et constitués de barres fixes horizontales, parallèles et espacées. Ces râteliers sont adaptés pour délimiter entre les extrémités des barres, un espace central libre de largeur supérieure à celle de la structure centrale 56 du chariot.

Si le parc de stationnement ne comporte qu'un étage, il faut tout de même prévoir un sas d'entrée comportant des barres identiques aux barres 70 et 70'. Que ce soit un ascenseur ou un simple sas d'entrée, il faut prévoir une rampe d'accès à hauteur des barres pour amener le véhicule en position adéquate.

Le véhicule automobile se présentant à l'entrée, soit du sas d'entrée, soit de l'ascenseur, vient se placer sur les barres des râteliers 70 et 70'. A ce moment là, la partie mobile du chariot comportant la structure 56 et les barres 58 est soulevée en position haute comme représentée sur la figure 5 de façon à ce que les barres 58 prenant la place des barres 70 et 70' soulèvent le véhicule automobile à l'aide du vérin 52. Le chariot est alors sorti du sas ou de l'ascenseur pour pouvoir se rendre vers la cellule désignée. Généralement, il est préférable de redescendre la partie mobile du chariot en position basse, comme l'illustre la figure 2 où le véhicule est représenté en pointillés, pour des raisons de stabilité de l'ensemble. Mais ceci n'est pas une obligation et le chariot pourrait rester en position haute.

Lorsque le chariot est arrivé au droit de la cellule désignée, la partie mobile du chariot (et son véhicule) est remise en position haute s'il était en position basse et le chariot est forcé à pivoter de façon à ce que le galet de guidage soit placé dans le rail de guidage de la cellule. Il est alors déplacé vers le fond de la cellule jusqu'à sa position de déchargement. La partie mobile est de nouveau abaissée de sorte que le véhicule est supporté maintenant par les barres 70 et 70' fixées aux cloisons de la cellule, du fait que les barres 58 du chariot passant au travers des barres 70 et 70' sont à un niveau inférieur à ces dernières.

Bien entendu, l'installation comporte des moyens de détection tels que des cellules émettrices-réceptrices adaptées pour
1) stopper le chariot une fois celui-ci arrivé à l'intersection des rails de guidage de la piste de circulation et de la cellule,
2) commander le pivotement du chariot pour le mettre dans l'alignement du rail de guidage de la cellule de rangement,
3) commander la mise en position haute de la partie mobile du chariot,
4) stopper le chariot lorsque ce dernier est arrivé à la position voulue dans la cellule,
5) commander la mise en position basse de la partie mobile du chariot.
6) stopper le chariot lorsqu'il est de nouveau arrivé à l'intersection des rails de guidage
7) commander le pivotement du chariot pour le mettre dans l'alignement du rail de guidage de la piste de circulation

Toutes les cellules émettrices-réceptrices du parc de stationnement sont commandées par une unité centrale de gestion programmée. Il peut y avoir une unité de gestion pour chaque étage de l'installation, ou une unité de gestion pour un certain nombre de véhicules (par exemple 40 véhicules), ou bien encore une seule unité centrale pour toute l'installation. La fonction de l'unité de gestion qui peut être un mini-ordinateur, est de faire démarrer les chariots suivant les besoins, et de commander les cellules émettrices-réceptrices correspondant à la cellule de rangement dans laquelle un véhicule doit être chargé ou déchargé. L'essentiel des mouvements du chariot est commandé directement à partir du chariot, c'est à dire le déclenchement des vérins, les pivotements, le déplacement avant ou arrière . En fait tous ces mouvements se succèdent dès que le mouvement précédent est terminé.

Les opérations de chargement sont contrôlées de la même façon par les cellules émettrices-réceptrices et sont très similaires aux opérations ci-dessus, excepté que la partie mobile du chariot doit se présenter en position basse dans la cellule de rangement de façon à ce que les barres 58 se trouvent à un niveau inférieur aux barres 70 et 70' de la cellule supportant le véhicule à charger.

L'unité de gestion peut également gérer, grâce aux cellules émettrices-réceptrices, l'occupation des cellules de rangement. Ainsi, l'unité de gestion pourra connaître les cellules vides à attribuer et en particulier celle qui est la plus près de l'entrée-sortie de façon à minimiser le temps d'entrée ou de sortie du véhicule.

Dans un mode particulier de réalisation, on peut prévoir une unité de gestion centrale contrôlant la gestion générale du parking et les entrées et sorties de véhicules, combinée à des ordinateurs sectionnels en charge d'une quarantaine de cellules de rangement, pour le contrôle des opérations de mise en place des véhicules dans les cellules de rangement ou de leur sortie à partir de ces dernières.

La caractéristique essentielle de l'invention est maintenant décrite en référence aux figures 6 et 7. Comme il a déjà été mentionné, chaque chariot comporte un élément de pivotement se trouvant en son centre. Cet élément de pivotement 72 représenté schématiquement par un cercle sur la figure 6 et également sur la figure 3 est un élément de forme cylindrique actionné par un vérin (non représenté) de façon à le rétracter en position haute ou au contraire le faire descendre pour prendre appui au sol.

Lorsque le chariot est arrivé à un emplacement tel que son centre se trouve à l'aplomb de l'intersection entre le rail de guidage 14 de la piste de circulation et le rail de guidage 28 de cellule, ceci est détecté automatiquement par un moyen de détection tel qu'une cellule comme mentionné précédemment, et le chariot est stoppé. Le vérin est mis en action pour faire descendre l'élément de pivotement jusqu'au sol. La partie inférieure de l'élément peut par exemple présenter un diamètre supérieur à la largeur du rail et l'extrémité de l'élément peut être conique de sorte que l'élément vienne s'engager légèrement dans l'intersection des deux rails. Le chariot ainsi fixé au sol, le moteur du chariot est alors actionné de façon à entraîner la roue droite 40 en rotation vers l'avant et la roue gauche 42 en rotation vers l'arrière. Cet entraînement des deux roues dans une direction opposée a pour effet de faire pivoter le chariot vers la gauche, dans le sens illustré par les flèches sur la figure 6. Ce pivotement se poursuit jusqu'à ce que le chariot soit dans la position représentée en pointillés sur la figure où l'axe du chariot coïncide avec le rail du guidage 28 de la cellule.

Bien qu'un pivotement utilisant les moyens décrits ci-dessus soit de préférence utilisé pour mettre en oeuvre l'invention, il va de soi que d'autres moyens peuvent être utilisés pour réaliser ce pivotement dans la mesure où ils contribuent à réaliser le pivotement du chariot d'une façon similaire.

Bien que dans le mode de réalisation préféré de l'invention, les cellules soient disposées à 45° par rapport à la piste de circulation, il est possible de disposer d'un angle inférieur, par exemple de 35°, ou d'un angle supérieur par exemple de 55°. Cependant, l'angle de 45° est optimal en ce sens qu'il permet d'avoir un ratio du nombre d'emplacements par rapport à la surface qui soit maximal.

En effet, dans le mode de réalisation préféré utilisant l'angle de 45°, on voit nettement sur la figure 6 que les cloisons des cellules peuvent délimiter une piste de circulation de largeur minimale sans gêner le pivotement du chariot. Ainsi avec un chariot d'une largeur 1 de 2,50m permettant de transporter tout véhicule automobile, la largeur L de la piste de circulation n'a besoin que d'être d'environ 2,70m. En outre la surface perdue à l'extrémité des cellules n'est pas très importante.

Si un angle inférieur à 45° est utilisé par exemple 30°, la largeur de la piste de circulation reste minimale mais la surface perdue du fait de l'inclinaison devient de plus en plus grande. Inversement, si un angle supérieur à 45° est utilisé, par exemple 60°, la surface perdue est plus faible sur la longueur des cellules, mais la piste de circulation doit avoir une largeur L supérieure à la largeur des chariots de façon à ne pas empêcher le pivotement des chariots. Dans ce dernier cas, la nécessité de ne pas avoir les cloisons des cellules trop proches de la piste de circulation est due au fait que le chariot a une longueur qui est plus du double de sa largeur, par exemple 5,50m si on veut pouvoir transporter tout type de véhicule automobile.

La caractéristique essentielle de l'invention de faire pivoter le chariot pour le faire pénétrer dans la cellule présente une amélioration importante par rapport à la technique décrite dans le brevet français 90/15547 consistant à diriger le chariot en tournant ses roues avant. Ceci est illustré sur la figure 7 dans laquelle un chariot 74 avançant le long de la piste de circulation matérialisée par le rail de guidage doit aller décharger un véhicule automobile dans la cellule 76. Dans l'installation conforme à l'invention, le chariot avance normalement jusqu'à ce que son centre, où se trouve l'élément de pivotement, soit à l'intersection du rail de guidage 14 et du rail de guidage 28 de la cellule 76. En supposant que le chariot soit dirigé par ses roues avant, il serait amené dans une position illustrée en pointillés sur la figure, c'est à dire que son galet de guidage avant 78 est engagé dans le rail de guidage 28 alors que son galet de guidage arrière 80 est encore engagé dans le rail de guidage 14. Comme on le voit sur la figure, une partie du chariot se trouverait alors dans la cellule 82 adjacente à la cellule 76. Ceci est, bien entendu, impossible du fait de la cloison se trouvant entre les cellules 76 et 82 et qui empêcherait toute progression du chariot. Il faudrait donc, pour pouvoir utiliser ce type de chariot, que l'écart entre la piste de circulation et les cellules soit bien plus grande, environ 4m au lieu de moins de 1,5m avec l'invention.

Cette possibilité résultant de l'invention de nécessiter une piste de circulation d'une largeur de 2,5m à 2,70m permet également de rapprocher les poteaux de support du bâtiment et de pouvoir ainsi supporter environ 15 à 16 fois plus de poids qu'un parking classique où les poteaux sont distants de 10m.

L'installation qui vient d'être décrite comporte deux pistes de circulation indépendantes desservies par deux chariots et deux ascenseurs ou monte-charge si l'installation comprend plusieurs étages ou deux sas d'entrée si l'installation ne comporte qu'un niveau. En fait, il est possible de réaliser l'installation d'une façon différente. En effet, puisque le chariot peut pivoter autour de son centre, jusqu'à effectuer un angle de 180° ou même de tourner entièrement sur lui-même, il pourrait n'y avoir qu'une seule piste de circulation de forme rectangulaire et desservant toutes les cellules de rangement. Dans ce cas, un seul chariot pourrait être utilisé bien que cette solution serait inefficace.

Toujours grâce à la possibilité qu'a le chariot de pivoter, le ou les sas d'entrée (ou ascenseurs) pourraient être disposés perpendiculairement aux pistes de circulation, ce qui nécessiterait évidemment de faire pivoter le chariot après qu'il ait chargé son véhicule. Dans le même ordre d'idée, un seul sas d'entrée ou ascenseur pourrait desservir les deux pistes de circulation représentées sur la figure 1.

Toutefois, une installation optimale permettant une grande rapidité de chargement et de déchargement des véhicules est une installation comportant deux sas d'entrée ou de sortie (ou deux ascenseurs si c'est à l'étage) et deux chariots. Pendant qu'un premier véhicule est récupéré à l'un des sas (dit de sortie), un deuxième véhicule entre dans l'autre sas (dit d'entrée), un troisième véhicule est en cours de chargement dans une cellule de rangement au moyen du premier chariot et un quatrième véhicule est en cours de déchargement à partir d'une autre cellule au moyen du second chariot.

La disposition du parc de stationnement illustrée sur la figure 1 dans laquelle des paires de cellules de rangement sont dans le prolongement l'une de l'autre de chaque coté de la piste de circulation permet d'avoir un seul rail de guidage pour au moins deux cellules (pour quatre cellules dans l'installation illustrée dans la figure 1). En outre cette disposition permet au chariot d'être utilisé pour décharger un véhicule dans une cellule de rangement, puis d'aller charger le véhicule se trouvant dans la cellule d'en face, sans la nécessité d'effectuer un pivotement.

L'installation qui vient d'être décrite peut ne comporter qu'une quarantaine de véhicules par étage, ce qui permettrait de rationaliser le système de gestion. De tels "mini-parkings" dont la gestion serait assurée par des ordinateurs indépendants, peuvent se juxtaposer les uns aux autres, aussi bien dans le sens de la longueur que dans le sens de la largeur, permettant ainsi en cas de panne, de remplacer un chariot d'un étage par celui du mini-parking suivant ou de faire sortir les véhicules par le mini-parking suivant. Il serait aussi possible de disposer d'entrées-sorties le long d'une route tous les 50 mètres environ, permettant aux automobilistes de se garer à proximité de l'endroit où ils désirent se rendre.

Bien que l'invention ait été décrite ci-dessus dans un mode de réalisation préféré de stockage de véhicules automobiles, elle peut également être utilisée pour l'entreposage d'autres objets tels que des marchandises. Ce pourrait être le cas de marchandises transportées en conteneurs dans des camions, wagons de chemin de fer, bateaux... Dans ce cas, il faut disposer de véhicules intermédiaires comportant les râteliers 70 et 70' (voir figure 5) sur lesquels sont placés les conteneurs à entreposer, ces râteliers pouvant être soulevés grâce à des vérins fixés sur le véhicule intermédiaire. Arrivés à l'entrée de l'installation mécanisée servant d'entrepôt, il suffira alors de mettre les vérins sous pression pour soulever les conteneurs de manière à pouvoir introduire le chariot et ses barres horizontales parallèles et espacées 58 (voir figures 4 et 5) sous les râteliers 70 et 70' du véhicule intermédiaire en position haute. Le reste de la manoeuvre est identique à ce qui a été décrit précédemment dans l'application de l'invention au parking de véhicules automobiles. Bien entendu, dans le transport par camions, les véhicules intermédiaires ne sont pas obligatoires, le système de vérins et de râteliers pouvant être installé directement sur les camions. Dans tous les cas, il est nécessaire de prévoir des quais de chargement et de déchargement à l'entrée de l'installation pour que le chariot de transport soit à la hauteur des camions ou des véhicules intermédiaires, ou de préférence des monte-charge qui se placent à la hauteur des camions ou des véhicules intermédiaires, et qui peuvent servir aussi bien pour apporter ou récupérer les conteneurs à l'aide du chariot, que pour desservir les différents étages de stockage (rez de chaussée compris). On notera également que les vérins ne sont pas indispensables si des râteliers fixes sont installés à une certaine hauteur (laissant passer le chariot) sur les parois des véhicules intermédiaires. Mais cette disposition n'est pas avantageuse puisqu'elle réduit le volume de chargement disponible sur le véhicule intermédiaire.

L'application ci-dessus peut trouver toute son utilité dans le stockage des marchandises arrivant par route ou par chemin de fer dans des entrepôts situés au centre de villes importantes.

## Revendications

1. Installation mécanisée à gestion entièrement automatisée pour le stockage d'objets, comprenant une unité centrale de gestion, au moins une piste de circulation (14 ou 16), des cellules de rangement (24, 26) réparties de part et d'autre de la piste de circulation, au moins un chariot (18, 22) comportant un châssis (30) sur roues doté d'un moyen entraînement autonome (48) et de galets de guidage (60) à l'avant et à l'arrière dudit chariot adaptés pour coulisser dans un rail de guidage (14, 16 ou 28) en forme de rainure dans le sol et permettant de déplacer ledit chariot le long de la piste de circulation et à l'intérieur desdites cellules de rangement, ledit chariot étant équipé de moyens de chargement et déchargement aptes à saisir et déposer un objet lorsque le chariot est à l'intérieur d'une cellule, lesdits moyens coopérant avec deux râteliers fixes longitudinaux (70, 70') disposés en vis-à-vis dans la cellule et constitués chacun de barres fixes horizontales, parallèles et espacées pour le chargement de l'objet de la cellule au chariot et le déchargement de l'objet du chariot à la cellule; ladite installation étant caractérisée en ce que:
lesdites cellules de rangement sont disposées de telle sorte qu'elles sont orientées longitudinalement selon un angle d'au moins 30° par rapport à ladite piste de circulation, et
ledit chariot comprend un moyen de pivotement rétractable (72) venant s'appuyer sur le sol au point d'intersection entre l'axe de symétrie de ladite piste de circulation et l'axe de symétrie de la cellule dans laquelle doit être chargé ou déchargé l'objet pour faire pivoter ledit chariot se déplaçant sur ladite piste de circulation autour dudit point d'intersection, ceci de manière à amener lesdits moyens de guidage le long dudit axe de symétrie de la cellule dans le but de faire pénétrer le chariot dans celle-ci et procéder au chargement ou au déchargement de l'objet.

2. Installation selon la revendication 1, dans laquelle lesdites cellules de rangement sont disposées de telle sorte qu'elles sont orientées longitudinalement selon un angle compris entre 30° et 60° par rapport à ladite piste de circulation.

3. Installation selon la revendication 1 ou 2, dans laquelle ledit chariot (18,22) dispose de quatre roues porteuses (32, 34, 36, 38) montées folles, et deux roues motrices (40, 42) montées sur un essieu (44) se trouvant à environ au milieu dudit chariot et entraînées en rotation par un moteur (48), le pivotement du chariot autour dudit point d'intersection s'effectuant en entraînant une desdites roues motrices dans un sens et l'autre dans l'autre sens.

4. Installation selon la revendication 1, 2 ou 3, dans laquelle lesdits galets de guidage (60) dudit chariot (18, 22) sont montés sur vérins de manière à les retirer de ladite rainure (14) avant de procéder au pivotement dudit chariot.

5. Installation selon l'une des revendications 1 à 4, dans laquelle ledit moyen de pivotement rétractable est un élément vertical (72) monté sur vérin, sans contact avec le sol lorsque ledit chariot se déplace et étant abaissé au moyen du vérin de façon à prendre appui sur le sol audit point d'intersection avant de procéder au pivotement dudit chariot.

6. Installation selon l'une quelconque des revendications 1 à 5, dans laquelle lesdites cellules de rangement (24, 26) sont disposées par couples de cellules se faisant face de part et d'autre de ladite piste de circulation (14, 16) et ayant un même axe de symétrie et donc un même rail de guidage (28) de manière à ce que ledit chariot puisse décharger un objet dans une des cellules du couple de cellules et ensuite charger un autre objet se trouvant dans l'autre desdites cellules sans avoir à effectuer un pivotement intermédiaire.

7. Installation selon l'une des revendications 1 à 6, dans laquelle lesdites cellules de rangement (24, 26) sont disposées selon un angle d'environ 45° par rapport à ladite piste de circulation (14, 16).

8. Installation selon l'une quelconque des revendications 1 à 7, utilisée pour le stockage de véhicules automobiles, comprenant en outre un sas d'entrée tel qu'un monte-charge ou un ascenseur comportant deux râteliers fixes identiques auxdits râteliers (70, 70') équipant chacune desdites cellules de chargement, fixés intérieurement sur les cloisons dudit sas d'entrée à hauteur du quai d'entrée des véhicules, de manière à ce qu'un véhicule se présentant à l'entrée dudit sas vienne se placer sur lesdits râteliers pour que ledit chariot puisse utiliser lesdits moyens de chargement pour saisir ledit véhicule après qu'il a pénétré dans ledit sas d'entrée.

9. Installation selon l'une quelconque des revendications 1 à 7, utilisée pour le stockage de conteneurs, dans laquelle un véhicule intermédiaire destiné à transporter les conteneurs à ladite installation, est équipé de deux râteliers fixes identiques auxdits râteliers (70, 70') équipant chacune desdites cellules de rangement, aptes à supporter lesdits conteneurs et pouvant être soulevés par des vérins, de manière à ce que, lorsque ledit véhicule intermédiaire se présente à l'entrée de ladite installation, ledit chariot puisse utiliser lesdits moyens de chargement pour saisir chacun desdits conteneurs.

10. Installation selon l'une quelconque des revendications précédentes, dans laquelle lesdits moyens de chargement et de déchargement comprennent:
- une partie mobile portée par le châssis (30) des chariots (18, 22) et comportant une structure centrale longitudinale (56) de largeur inférieure à celle de l'espace central ménagé entre les deux râteliers fixes (70, 70'), et deux séries de barres horizontales (58), parallèles et espacées, s'étendant orthogonalement de part et d'autre de ladite structure centrale,
- un moyen (52) de déplacement vertical de la partie mobile, porté par ledit châssis, et apte à déplacer ladite partie mobile lorsque ledit chariot se trouve dans une cellule de rangement, entre une position basse où cette partie mobile se trouve en dessous du plan des râteliers fixes, et une position haute où elle se trouve au-dessus du plan des râteliers fixes.

## Patentansprüche

1. Mechanisierte, vollautomatische Anlage zum Abstellen von Objekten, zu der folgende Elemente gehören:
- eine Führungszentraleinheit,
- mindestens eine Fahrspur (14 oder 16)
- Abstellzellen (24,26), die beidseitig der Fahrspur verteilt stehen,
- mindestens ein Wagen (18,22) mit einem Fahrgestell (30) auf Rädern, das mit einer autonomen Antriebsvorrichtung (48) und mit Lenkrollen (60) versehen ist, welche sich vorn und hinten am besagten Wagen befinden und können in einer Führungsschiene (14,16 ou 28) hin- und hergleiten, welche die Form einer Rille im Boden hat und es ermöglicht, den besagten Wagen längs der Fahrspur und innerhalb der besagten Abstellzellen zu bewegen, wobei der besagte Wagen ist nämlich mit Lade- und Entladevorrichtungen ausgestattet, die fähig sind, ein Objekt zu ergreifen and abzustellen, wenn der Wagen innerhalb einer Zelle ist, wobei die besagten Vorrichtungen arbeiten ihrerseits mit zwei feststehenden Längst gestellen (70 et 70') zusammen, die einander gegenüber in der Zelle angebracht sind und sich aus feststehenden horizontalen, parallelem und in bestimmten Abständen stehenden Stangen zusammensetzen, so dass das Verladen des Objektes von der Zelle auf den Wagen und sein Entladen vom Wagen in die Zelle möglich werden, dadurch gekennzeichnet dass
- die besagte Abstellzellen so angeordnet sind dass sie längsseits ausgerichtet sind in einem Winkel von mindestens 30° zur besagten Fahrspur und
- der besagte Wagen eine einziehbare Schwenkvorrichtung hat (72), die am Schnittpunkt zwischen der besagten Fahrspur und der SymmetreAchse der Zelle, wo das Objekt verladen oder entladen werden soll, den Boden als Stütze nimmt, um den besagten Wagen zum Drehen zu bringen, der sich am besagten Schnittpunkt auf der besagten Fahrspur fortbewegt, und dies so, dass die besagten Führungsvorrichtungen längs der besagten Symmetrieachse des Zelle gebracht werden, der Wagen dort hineinfahren und das Ver- oder Entladen des Objektes erfolgen kann.

2. Anlage gemäss dem Patentanspruch 1, in der die besagten Abstellzellen so angeordnet sind, dass sie in einem Winkel zwischen 30° bis 60° zur besagten Fahrspur ausgerichtet sind.

3. Anlage gemäss dem Patentanspruch 1 oder 2, in der der besagte Wagen (18,22) über vier frei bewegliche Laufräder (32,34,36,38) und zwei Triebräder (40,42) verfügt, die sich - auf einer Achse (44) montiert - ungefähr in der Mitte des besagten Wagens befinden und mittels eines Motors (48) zum Drehen angetrieben werden, wobei die Schwenkbewegung des Wagens um den besagten Schnittpunkt herum so erfolgt, dass die besagten Triebräder in die eine oder andere Richtung bewegt werden.

4. Anlage gemäss dem Patentanspruch 1, 2 oder 3, in der die besagten Lenkrollen (60) des besagten Wagens (18,22) auf Hebevorrichtungen montiert sind, so dass man sie aus der besagten Rille (14) herausheben kann, bevor man den besagten Wagen zum Schwenken bringt.

5. Anlage gemäss einem der Patentansprüche 1 bis 4, in der die besagte Schwenkvorrichtung ein verticales Element ist (72), welches auf eine Hebevorrichtung montiert ist, ohne Kontakt mit einem Boden, wenn der besagte Wagen sich fortbewegt und welches mittels der Hebevorrichtung so gesenkt wird, dass es sich am besagten Schnittpunkt auf den Boden stützt, bevor es den besagten Wagen zum Schwenken Bringt.

6. Anlage gemäss irgendeinem der Patentansprüche 1 bis 5, in der die besagten Abstellzellen(24,26) paarweise angeordnet sind, wobei sie sich beidseitig der Fahrspur (14,16) gegenüber liegen und ein und dieselbe Symmetrieachse haben und somit eine und dieselbe Führungsschiene (28), so dass der besagte Wagen ein Objekt in eine der beiden Zellen entladen und dann ein anderes in der zweiten Zelle gelagertes Objekt verladen kann, ohne eine Zwischendrehung vorzunehmen.

7. Anlage gemäss einem der Patentansprüche 1 bis 6, in der die besagten Abstellzellen (24,26) in einem Winkel von ca. 45° zur besagten Fahrspur (14,16) angeordnet sind.

8. Anlage gemäss irgendeinem der Patentansprüche 1 bis 7, die zum Lagern von Automobilen benutzt wird und zu der eine Einfahrtsschleuse gehört, die einem Lastenaufzug oder einem Fahrstuhl ähnelt und die mit zwei feststehenden Gestellen versehen ist, welche ihrerseits den besagten Gestellen (70,70') gleichen, mit denen jede der besagten Abstellzellen ausgestattet ist, wobei diese Gestelle sind innen an den Wänden der Einfahrtsrampe befestigt, so dass ein einzufahrendes Fahrzeug auf die besagten Gestelle Platz nimmt, damit der besagte Wagen die besagte Ladevorrichtungen benutzen kann, um das besagte Fahrzeug zu ergreifen, nachdem dieses in die besagte Einfahrtsschleuse eingefahren ist.

9. Anlage gemäss irgendeinem der Patentansprüche 1 bis 7, die zum Lagern von Containern benutzt wird und in der ein Zwischenfahrzeug, das die Container zur besagten Einrichtung fahren soll, mit zwei feststehenden Gestellen ausgerüstet ist, die den besagten alle Abstellzellenausstattenden Gestellen (70,70') gleichen, welche Gestelle die besagten Container tragen können und mit Hilfe der Hebevorrichtungen so gehoben werden, dass, wenn das besagte Zwischenfahrzeug an der Einfahrt zur besagten Einrichtung erscheint, der besagte Wagen die besagten Ladevorrichtungen benutzen kann, um jeden der besagten Container zu ergreifen.

10. Anlage gemäss irgendeinem der vorgenannten Patentansprüche, bei der zu den besagten Lade- und Entladevorrichtungen folgende Elemente gehören:
- beweglicher Teil, den das Fahrgestell (30) der Wagen (18,22) trägt und der eine längsseitige Zentralstruktur besitzt (56), die nicht so breit ist wie der Zentralraum zwischen den beiden feststehenden Gestellen (70,70') und der über zwei Reihen waagerechter paralleler, in bestimmten Abständen stehender Stangen (58) verfügt, die sich beidseitig im rechten Winkel zu der besagten Zentralstruktur erstrecken,
- eine senkrechte Fortbewegungsvorrichtung des beweglichen Teils (52), die vom besagten Fahrgestell getragen wird und die das bewegliche Teil fortbewegen kann, wenn der besagte Wagen sich in einer Abstellzelle befindet, zwischen einer niedrigen Stellung, bei der sich der bewegliche Teil unterhalb der feststehenden Stangen befindet und einer hohen Stellung, wo er sich oberhalb der feststehenden Stangen befindet.

## Claims

1. Mechanised and fully automatically arranged installation for the storage of objects, including a central managing unit, at least one runway (14,16), storage cells (24,25) distributed each side of the runway, at least one trolley (18,22), comprising a frame (30) mounted on wheels and fitted with an independent driving means (48) and guiding means (60) at the front and at the rear of said trolley designated to slide in a guiding rail (14,16 or 28) consisting of a groove in the floor to permit the movement of said trolley along the runway and into said storage cells, said trolley being fitted with loading and unloading means capable of gripping and putting down an object when the trolley is inside a cell, said means being combined with two longitudinal, fixed racks (70,70') facing each other each side of the cell and each made up of horizintal, fixed bars, parallel and at distance from each other, used for loading the objects from the cell to the trolley and unloading the object from the trolley to the cell, said installation being characterized in that:
- said storage cells are longitudinally oriented, forming an angle of at least 30° with said runway, and
- said trolley includes a retractable pivoting means (72), which comes to rest on the floor at the intersection point of symmetry axis of said runway and the symmetry axis of the cell in which the object must be loaded or unloaded, to pivot said trolley which moves along said runway around the said intersection point, in order to bring said guiding means along said symmetry axis of the cell, so the trolley can enter the cell and proceed with the loading or unloading of the object.

2. Installation according to claim 1, in which said storage cells are longitudinally oriented, forming an angle of 30° to 60° with said runway.

3. Installation according to claim 1 or 2, in which said trolley (18,22) is fitted with four bearing, idle wheels (32,34,36 and 38) and two driving-wheels (40,42) mounted on an axle (44) roughly located at the middle of said trolley and the rotation of which is activated by an engine (48), the pivoting of said trolley being achieved by prompting one of said driving wheels in one way and the other wheel in the other way.

4. Installation according to claim 1,2 or 3, in which said guiding rollers (60) of said trolley (18,22) are mounted on jacks, in order to be withdrawn from said groove (14) prior to proceeding with the pivoting of said trolley.

5. Installation according to claims 1 to 4, in which said retractable pivoting means consist of a vertical element (72) mounted on a jack, without contact with the floor when said trolley is in motion and being jacked down in order to bear on the floor at the intersection point of the guiding rails of the runway and of the storage cell, prior to proceeding with the pivoting of said trolley.

6. Installation according to any one of claims 1 to 5, in which said storage cells (24,26) are coupled and face each other each side of said runway (14,16) sharing the same symmetry axis and therefore the same guiding rail (28), so that said trolley can unload an object in one of the couple of cells and then load another object located in the other of said cells, without having to carry out an intermediate rotation.

7. Installation according to any of claims 1 to 6, in which said storage cells (24,26) are arranged at an angle of about 45° with said runway (14,16).

8. Installation according to any of claims 1 to 7, used for storing motor cars, additionally including an entry lock such as a hoist or elevator with two fixed racks identical to said racks (70,70') fitting each of said storage cells, secured to the inner sides of the partitions of sais entry lock and level with the vehicles entry bay, so that a vehicle arriving at the entrance to said lock can be placed onto said racks, in order for said trolley to be able to use said loading means to grip vehicle after it enters said entry lock.

9. Installation according to any one of claims 1 to 7 used for storing containers, in which an intermediate vehicle used for transferring the containers in said installation, is fitted with two fixed racks identical to said racks (70,70') attached to each of said storage cells, able to support said containers and which can be lifted using jacks, so that, when said intermediate vehicle arrives at the entrance to said installation, said trolley be able to use said loading means to grip each of said containers.

10. Installation according to any of the preceding claims, in which said loading and unloading means include:
- a mobile part borne by the frame (30) of the trolley (18,22) and comprising a longitudinal, central structure (56) with a width smaller than that of the central area provided between the two fixed racks (70,70'), as well as two series of horizontal bars (58), parallel and at a distance from each other, orthogonally stretching each side of said central structure,
- a vertical displacing means (52) for the mobile part, borne by said frame, and able to displace said mobile part when said trolley is located within a storage cell, between a lower position, where this mobile part is below the level of the fixed racks and a upper position, where it is above the level of the fixed racks.
